# EUROPÄISCHE PATENTSCHRIFT

(11) **EP 0 677 622 B1**
(45) Veröffentlichungstag und Bekanntmachung des Hinweises auf die Patenterteilung: **18.09.2002**
(21) Anmeldenummer: 95105570.6
(22) Anmeldetag: 12.04.1995
(51) Int. Cl.: E03F 5/04

(54) **Rinne zum Verlegen in einem Fussboden**
Drainage channel installable in a floor
Caniveau pour la pose dans le sol

(30) Priorität: 13.04.1994 DE 9406003 U; 15.07.1994 DE 9411478 U
(43) Veröffentlichungstag der Anmeldung: 18.10.1995
(73) Patentinhaber: WILHELM HAFNER GmbH, D-78479 Reichenau (DE)
(72) Erfinder: Hafner, Wilhelm, D-78479 Reichenau (DE)
(74) Vertreter: Hiebsch, Gerhard F., Dipl.-Ing.

(56) Entgegenhaltungen:
- CH-A- 681 313
- DE-A- 2 547 384
- DE-A- 3 309 178
- DE-U- 8 813 624
- DE-U- 9 211 253

## Beschreibung

Die Erfindung betrifft eine in einem Fußboden verlegte Rinne nach dem Oberbegriff des unabhängigen Patentanspruches.

Derartige Rinnen sind z.B. aus der DE-A-33 09 178 als Sammelrinnen für Räume der Nahrungsmittel verarbeitenden Industrie, in Metzgereien, Kellereien od.dgl. bekannt. Rinnen nach dieser Patentschrift werden über einem Rohboden oder über ausgesparten Vertiefungen eines Fußbodens angebracht.

Die CH-A-681 313 beschreibt eine Entwässerungsrinne in einer Betonplatte, die aus einer Anzahl profilierter stählener Rinnenelemente, diese überdeckenden Abdeckrosten sowie einer jeweils am Rinnenende vorgesehenen Endplatte besteht. Die Stoßstelle zweier Rinnenelemente ist durch -jeweils eine in Einbaustellung vertikale Positionierungsstütze aufnehmende -- Montagewinkel überbrückt, und diese sind durch eine Schrauben-/Mutter-Verbindung an den benachbarten Rinnenelementen befestigt; die Schrauben sind in Langlöchern der Montagewinkel und in Schraubenlöchern an den Enden der Rinnenelemente aufgenommen, und jeder Abdeckrost ist mit einem rostfreien Arretierungsbügel verschraubt, dessen federnde Schenkel nach unten ragen und an Längssicken an den stufenartig ausgebildeten Seitenflanschen des Rinnenelementprofils eingeschnappt werden. Zudem weisen die Rinnenelemente am oberen Rand einen abwärts abgewinkelten Verankerungsflansch mit dreiecksförmigen Randaussparungen zum Entlüften beim Betoniervorgang auf.

Bei einer Sohlschale für Gerinne nach DE-A-2 547 384 aus einem Grundkörper mit im wesentlichen halbrunden Innenquerschnitt und vom Grundkörper an den Außenseiten abstehenden Verankerungsflanschen sind letztere in Abstand von der Oberkante des Grundkörpers angeordnet sowie mit vorzugsweise in einer Lochreihe angeordneten Langlöchern ausgestattet, welche der Verzahnung mit dem die Sohlschale aufnehmenden Fließbeton dienen.

Bei der Verlegung der Rinne ergeben sich immer wieder Schwierigkeiten, weshalb oftmals Montagehilfen eingesetzt werden. Solche Montagehilfen -- die etwa aus der US-A 2,180, 842 bekannt sind -- dienen dazu, die oberen Kanten der Rinne auf dem Niveau des fertigen Fußbodens so lange zu halten, bis die Rinne mit einer aushärtenden Gießmasse umgeben und eingebettet ist.

Als Montagehilfen können auch Paare vertikaler Stäbe mit sie verbindendem Tragjoch dienen. An diesem ist die Rinne befestigt und dank des höhenverstellbaren Tragjoches vertikal einstellbar. Statt der Stäbe können Justierschrauben eingesetzt werden, an denen Muttern verstellt werden; mittels der Muttern ist man in der Lage, die Kanten der Rinne auf Fußbodenniveau einzustellen, um anschließend die Rinne in einem Bett einer aushärtenden Gießmasse aufzunehmen, wobei die Oberfläche des Bettes vorteilhaft niveaugleich mit den Kanten der Rinne liegt.

Nachteilig ist, daß die Rinnen gegenüber den Justierschrauben nicht verschoben werden können. Auch ist die Einbettung der Rinne in der aushärtenden Gießmasse noch zu verbessern.

Angesichts dieser Gegebenheiten hat sich der Erfinder das Ziel gesetzt, eine Rinne der eingangs erwähnten Art so zu gestalten, daß sie bei der Montage leicht justiert und anschließend in der Gießmasse sicher verankert werden kann.

Zur Lösung dieser Aufgabe führt, daß der in Einbaulage etwa horizontal abstehende Streifen oder Schenkel des Winkelprofils eine Mehrzahl von Langlöchern aufweist, deren Längsachse parallel zur Rinnenlängsachse läuft und wenigstens eines der Langlöcher von der Justierschraube als Teil' einer Montagevorrichtung durchsetzt ist, welch letztere eine mit der Justierschraube und mit dem Rohfußboden fest verbundene Sockelplatte aufweist. Die Rinne ist -- wie gesagt -- mittels wenigstens einer auf die Justierschraube aufgedrehten Mutter an der Justierschraube festlegbar.

Günstige Ausgestaltungen des Erfindungsgegenstandes sind den Unteransprüchen zu entnehmen.

Nach einem weiteren Merkmal der Erfindung sind die Abstände zwischen den Langlöchern kürzer als deren Länge, so daß eine Vielzahl dieser Langlöcher auf dem Schenkel unterzubringen ist. Dies erhöht sowohl die Justiermöglichkeiten als auch die Stellen der Rinne, welche von der erwähnten Gießmasse durchdrungen zu werden vermögen; in Einbaulage des Rinnenprofils sind diese Langlöcher mit der Gießmasse ausgefüllt, was eine innige Verbindung der Rinne mit dem umgebenden Bodenaufbau zur Folge hat.

Im Rahmen der Erfindung liegt eine Ausgestaltung der Rinne, bei der eine an das obere Ende der Seitenwand des Rinnenprofils nach außen angesetzte Wandstufe etwa parallel zur Seitenwand an eine in seitlichem Abstand zu dieser verlaufende Firstwand angeformt ist.

In diesem Falle ist das Winkelprofil zweifach gewinkelt und zwischen dem am Rinnenprofil festliegenden Befestigungsschenkel sowie dem horizontalen freien Schenkel ein zu beiden geneigter Zwischenstreifen vorgesehen, der eine Mehrzahl von Ausnehmungen aufweist; diese verbessern die Verankerung in der Gießmasse zusätzlich.

Rinnen nach vorliegender Erfindung -- beispielsweise Hygienerinnen mit schmaler Längsöffnung und Kastenrinnen mit weiter Längsöffnung -- können aus Metall, wie Chrom-Nickel-Stahl, oder aus einfachem Blech geformt und sowohl in Gebäuden und deren Räumen als auch im Freien -- etwa in Vorplätzen und Werkhöfen -- in den Bodenbelag eingebaut werden.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in:
- Fig. 1 und 4:: Schrägsichten auf zwei Ausführungsformen von Rinnenprofilen;
- Fig. 2:: die Draufsicht auf einen Abschnitt des Rinnenprofils der Fig. 1;
- Fig. 3 und 5:: Querschnitte durch die Fig. 2 und 4.

Über einem Rohboden 10 verläuft zu diesem in Abstand a ein -- in Fig. 1 neuneckiges -- Rinnenprofil 12 aus Edelstahl der Rinnenhöhe h mit in Abstand b parallelen Seitenwänden 14, von denen nach unten hin zwei einen Boden bildende und zueinander geneigte Bodenstreifen 15 ausgehen sowie nach oben hin zwei einen Rinnenhals begrenzende Firstwände 16.

Die Firstwände 16 sind unter Bildung eines Längsschlitzes 17 der Breite e von 20 mm in einem Winkel w zur Querschnittsachse A geneigt und enden jeweils an einer Längskante 18, um welche seitliche Abkantstreifen 20 nach außen gekantet sind. Letztere sind Winkelstücke mit zu den Seitenwänden 14 parallelen Endschenkeln 22. Diese seitlichen Abkantstreifen 20, 22 sind nach dem Ausgießen einer Gießmasse auf dem Rohboden 10 in einem Bodenbelag eingebettet, dessen Oberfläche bei 24 angedeutet ist. Nahe deren sind die Firstwände 16 -- in längeren Abständen -durch Querstäbe 26 miteinander verbunden.

An den Außenseiten der Firstwände 16 ist jeweils ein Befestigungsschenkel 28 eines Winkelprofils 29 als Verstärkung festgelegt, beispielsweise geklebt, gelötet, geschweißt oder genietet. Das Winkelprofil 29 weist einen etwa horizontal von dem Rinnenprofil 12 freien Schenkel 30 mit Langlöchern 32 auf, deren Längsachsen B parallel zur Längsachse E des Rinnenprofils 12 verlaufen.

Wenigstens eines der Langlöcher 32 wird von einer Justierschraube 34 durchgriffen, an der mit Muttern 36 das Winkelprofil 29 -- und somit das Rinnenprofil 12 fixiert zu werden vermag. Jede der Justierschraube 34 ragt von einer Sockelplatte 38 auf, die ihrerseits mit dem Rohfußboden 10, z.B. mit Schrauben 40 verbunden ist.

Das Rinnenprofil 12 kann durch Verdrehen der Muttern 36 auf den Justierschrauben 34 leicht verstellt und einjustiert werden. Die Langlöcher 32 können zweckmäßig regelmäßig verteilt an den streifenartigen Schenkeln 30 angeordnet werden und sich über die ganze Schenkellänge verteilen.

Beim Aufbringen der aushärtenden Gießmasse -- z.B. Mörtel, Beton, Zement, Kunstharzen od.dgl. -- wird der ganze Raum um das Rinnenprofil 12 vom Rohboden 10 bis zur Fußbodenoberfläche 24 ausgegossen. Die Gießmasse durchdringt dabei u.a. die Langlöcher 32 und bewirkt eine zusätzlich verbesserte Fixierung des Rinnenprofils 12 in der Gießmasse.

Beim Einjustieren des Rinnenprofils 12 kann dieses vor dem Festziehen der Muttern 36 in seiner Längsrichtung verschoben und die räumliche Lage der gesamten Rinne den Gegebenheiten angepaßt werden.

Die Justierschrauben 34, ihre Muttern 36 sowie die Sockelplatten 38 und ihre Schrauben 40 gehören zu einem verlorenen Montagesystem.

Eine in Fig. 4, 5 gezeigte Kastenrinne 12ₐ weist am oberen Ende der parallelen vertikalen Seitenwände 14 eine Wandstufe oder Schulter 42 auf, die sich daraus ergibt, daß die lichte Weite f zwischen den Seitenwänden 14 des Rinnenprofils 12ₐ geringer ist als der Innenabstand q der hier parallelen Firstwände 16ₐ im Bereich des Rinnenhalses.

Die Wandstufe 42 kann beispielsweise einen Gitterrost aufnehmen; solche Kastenrinnen 12ₐ sind beispielsweise zur Entwässerung von Produktionsanlagen, Vorplätzen, Werkshallen etc. geeignet.

Das Winkelprofil 29ₐ ist auch hier an den Firstwänden 16ₐ festgelegt und umfaßt -- zweifach abgewinkelt -- den Befestigungsschenkel 28, einen Zwischenstreifen 31 und den -- mit den Langlöchern 32 ausgestatteten -- horizontalen Streifen oder Schenkel 30. Im Zwischenstreifen 31 ist eine Galerie von kreisrunden Ausnehmungen 44 vorgesehen.

In allen Ausführungsbeispielen können die Langlöcher 32 beispielsweise eine Breite i von 4 bis 10 mm bzw. 5 bis 20 mm und eine Länge n von 30 bis 100 mm, insbesondere 40 bis 70 mm, aufweisen. Die Abstände t zwischen den Langlöchern 32 können 10 bis 70 mm betragen; die Langlöcher 32 können regelmäßig oder unregelmäßig über die Länge des Streifens 30 verteilt sein.

## Patentansprüche

1. In einem Fußboden verlegte Rinne mit einem Rinnenraum und an dessen Seitenwände (14) anschließenden First- oder Rinnenhalswänden (16), die einen Rinnenhals begrenzen und von deren oberen Kanten jeweils ein Seitenschenkel (20) abkragt, wobei die Rinne aus einem einzigen Rinnenprofil (12, 12ₐ) besteht und jede Firstwand durch ein außen festgelegtes Winkelprofil (29, 29ₐ) mit in Einbaulage etwa horizontal abstehendem Schenkel oder Streifen (30) verstärkt ist, der einen Durchbruch (32) für eine Justierschraube (34) aufweist, die am Rinnenprofil mittels wenigstens einer auf die Justierschraube aufgedrehten Mutter (36) fest gelegt ist,
**dadurch gekennzeichnet,**
**daß** der in Einbaulage etwa horizontal abstehende Schenkel oder Streifen (30) des Winkelprofils (29, 29ₐ) eine Mehrzahl von Langlöchern (32) aufweist, deren Längsachse (B) parallel zur Rinnenlängsachse (E) verläuft, und wenigstens eines der Langlöcher von der Justierschraube (34) als Teil einer Montageeinrichtung durchsetzt ist, welch letztere eine mit der Justierschraube und mit dem Rohfußboden (10) fest verbundene Sockelplatte (38) aufweist.

2. Rinne nach Anspruch 1, **dadurch gekennzeichnet, daß** die Abstände (t) zwischen den Langlöchern (32) kürzer sind als deren Länge (n).

3. Rinne nach Anspruch 1 oder 2, **dadurch gekennzeichnet, daß** in Einbaulage des Rinnenprofils (12, 12ₐ) die Langlöcher (32) mit einer Gußmasse ausgefüllt sind.

4. Rinne nach einem der Ansprüche 1 bis 3, **dadurch gekennzeichnet, daß** die einander gegenüberliegenden und zueinander geneigten Firstwände (16) nahe ihrer Seitenschenkel (20) durch Querstäbe (26) verbunden sind.

5. Rinne nach einem der Ansprüche 1 bis 3, **gekennzeichnet durch** eine an das obere Ende der Seitenwand (14) des Rinnenprofils (12ₐ) nach außen angesetzte oder angeformte Wandstufe (42), an welche die etwa parallel zur Seitenwand (14) in seitlichem Abstand zu dieser verlaufende Firstwand (16ₐ) ihrerseits angeformt ist, wobei die Firstwände beidseits eines breiten Länsgschlitzes verlaufen sowie der Rinnenraum sich an der Wandstufe (42) querschnittlich verengt, der von i.w. vertikalen Seitenwänden (14) und einem diese verbindenden Bodenabschnitt (15) bestimmt ist.

6. Rinne nach Anspruch 5, **dadurch gekennzeichnet, daß** das Winkelprofil (29ₐ) zweifach gewinkelt und zwischen dem am Rinnenprofil (12, 12ₐ) festliegenden Befestigungsschenkel (28) sowie dem horizontalen freien Schenkel (30) ein zu beiden geneigter Zwischenstreifen vorgesehen ist.

7. Rinne nach Anspruch 6, **dadurch gekennzeichnet, daß** der Zwischenstreifen (31) mit einer Mehrzahl von Ausnehmungen (44) versehen ist.

## Claims

1. Gutter laid in a floor with a gutter space and with ridge or gutter neck walls (16) which adjoin its side walls (14) and which define a gutter neck and from each of whose upper edges a side arm (20) overhangs, wherein the gutter consists of a single gutter profile (12, 12ₐ) and each ridge wall is reinforced by an angle profile (29, 29ₐ) fixed on the outside and having an arm or strip (30) which projects approximately horizontally in the fitted position and which comprises an aperture (32) for an adjusting bolt (34) which is fixed to the gutter profile by means of at least one nut (36) screwed onto the adjusting bolt, **characterised in that** the arm or strip (30) of the angle profile (29, 29ₐ) which projects approximately horizontally in the fitted position comprises a plurality of oblong holes (32) whose longitudinal axis (B) runs parallel to the longitudinal axis (E) of the gutter, and through at least one of the oblong holes passes the adjusting bolt (34) as part of an assembly device, which latter comprises a base plate (38) rigidly connected to the adjusting bolt and to the unfinished floor (10).

2. Gutter according to claim 1, **characterised in that** the distances (t) between the oblong holes (32) are shorter than their length (n).

3. Gutter according to claim 1 or 2, **characterised in that** in the fitted position of the gutter profile (12, 12ₐ) the oblong holes (32) are filled with a casting compound.

4. Gutter according to any of claims 1 to 3, **characterised in that** the mutually opposed ridge walls (16), which are inclined towards each other, are connected by transverse rods (26) near their side arms (20).

5. Gutter according to any of claims 1 to 3, **characterised by** a wall step (42) which is integrally formed with or attached to the outside of the upper end of the side wall (14) of the gutter profile (12ₐ) and with which is integrally formed in turn the ridge wall (16ₐ) which runs approximately parallel to the side wall (14) at a lateral distance from the latter, wherein the ridge walls run on both sides of a wide longitudinal slot and the gutter space narrows in cross-section at the wall step (42), which is defined by substantially vertical side walls (14) and a bottom section (15) connecting them.

6. Gutter according to claim 5, **characterised in that** the angle profile (29ₐ) is angled twice, and between the fastening arm (28), which fits tightly against the gutter profile (12, 12ₐ), and the horizontal free arm (30) is provided an intermediate strip which is at an angle to both of them.

7. Gutter according to claim 6, **characterised in that** the intermediate strip (31) is provided with a plurality of recesses (44).

## Revendications

1. Goulotte posée dans un plancher, avec un espace de goulotte et des parois de faîte ou de col de goulotte (16) se raccordant à ses parois latérales (14), qui délimitent un col de goulotte et de chacune des arêtes supérieures desquelles fait saillie une branche latérale (20), la goulotte étant formée d'un profil de goulotte (12, 12ₐ) unique, et chaque paroi de faîte étant renforcée par un profilé en cornière (29, 29ₐ) fixé extérieurement, ayant une branche ou bande (30), en saillie à peu près horizontalement une fois à la position montée, présentant une ouverture (32) pour une vis d'ajustement (34), fixée sur le profil de goulotte à l'aide d'au moins un écrou (36) vissé sur la vis d'ajustage,
**caractérisée en ce que**
la branche ou bande (30), qui est en saillie à peu près horizontalement une fois en position montée, du profilé en cornière (29, 29ₐ), présente une pluralité de trous allongés (32) dont l'axe longitudinal (B) s'étend parallèlement à l'axe longitudinal de goulotte (E) et au moins l'un des trous allongés est traversé par la vis d'ajustage (34), en tant que partie d'un dispositif de montage, cette dernière présentant une plaque de socle (38), reliée rigidement à la vis d'ajustage et au plancher brut (10).

2. Goulotte selon la revendication 1, **caractérisée en ce que** les espacements (t) entre les trous allongés (32) sont plus courts que leur longueur (n).

3. Goulotte selon la revendication 1 ou 2, **caractérisée en ce que** les trous allongés (32) sont remplis d'une masse de coulée lorsque le profilé de cornière (12, 12ₐ) est en position montée.

4. Goulotte selon l'une des revendications 1 à 3, **caractérisée en ce que** les parois de faîte (16), opposées les unes et autres, et inclinées les unes vers les autres, sont reliées par des barres transversales (26), placées à proximité de leurs branches latérales (20)

5. Goulotte selon l'une des revendications 1 à 3, **caractérisée par** un étagement de paroi (42), orienté ou formé d'un seul tenant vers l'extérieur sur l'extrémité de la paroi latérale (14) du profilé de goulotte (12ₐ), étagement sur lesquels est formée d'un seul tenant, de son côté, la paroi de faîte (16ₐ) s'étendant à peu près parallèlement à la paroi latérale (14), à distance latéralement de celle-ci, les parois de faîte s'étendant de part et d'autre d'une fente longitudinale large et l'aire de la section transversale de l'espace de goulotte allant en rétrécissant sur l'étagement de paroi (42), l'espace de goulotte étant défini par des parois latérales (14) sensiblement verticales et un tronçon de fond (15) reliant celles-ci.

6. Goulotte selon la revendications 5, **caractérisée en ce que** le profilé en cornière (29ₐ) est muni d'un double coudage et entre la branche de fixation (28), fixée sur le profilé de goulotte (12, 12ₐ), ainsi que sur la branche (30) libre horizontale, est prévue une bande intermédiaire inclinée vers les deux.

7. Goulotte selon la revendication 6, **caractérisée en ce que** la bande intermédiaire (31) est munie d'une pluralité d'évidements (44).
